# EUROPÄISCHE PATENTSCHRIFT

(11) **EP 0 842 363 B1**
(45) Veröffentlichungstag und Bekanntmachung des Hinweises auf die Patenterteilung: **04.12.2002**
(21) Anmeldenummer: 96925640.3
(22) Anmeldetag: 19.07.1996
(51) Int. Cl.: F04C 18/02, F01C 17/06, F04C 27/00

(54) **SPIRALVERDICHTER, INSBESONDERE ZUM EINSATZ BEI DER DRUCKLUFTERZEUGUNG FÜR SCHIENENFAHRZEUGE**
SPIRAL COMPRESSOR, USEFUL IN PARTICULAR TO GENERATE COMPRESSED AIR FOR RAIL VEHICLES
COMPRESSEUR A SPIRALES, SERVANT NOTAMMENT A GENERER DE L'AIR COMPRIME DANS DES VEHICULES SUR RAILS

(30) Priorität: 31.07.1995 DE 19528005; 07.02.1996 DE 19604447
(43) Veröffentlichungstag der Anmeldung: 20.05.1998
(73) Patentinhaber: KNORR-BREMSE Systeme für Schienenfahrzeuge GmbH, 80809 München (DE)
(72) Erfinder: HOLZAPFEL, Christian, D-85101 Lenting (DE); ZÖRNER, Wilfried, D-85258 Weichs (DE); FRANK, Robert, D-82110 Germering (DE)
(86) Internationale Anmeldenummer: DE9601329
(87) Internationale Veröffentlichungsnummer: WO97005389

(56) Entgegenhaltungen:
- EP-A- 0 482 209
- EP-A- 0 548 002
- WO-A-93/17241
- DE-A- 3 604 235

## Beschreibung

Die Erfindung betrifft einen Spiralverdichter nach dem Gattungsbegriff des Patentanspruchs 1.

Bei der Drucklufterzeugung, insbesondere bei der ölfreien Drucklufterzeugung in Schienenfahrzeugen, sind infolge der großen, zu erzeugenden Luftmengen und der extrem rauen Bedingungen besondere Anforderungen an die Verdichtertechnik zu stellen. Selbst unter rauen Umgebungsbedingungen (Temperatur, Schwingungen, Stöße, etc.) ist stets volle Betriebsfähigkeit zu gewährleisten.

Aus der EP 0 482 209 A1 geht ein gattungsgemäßer Spiralverdichter hervor. Der Spiralverdichter ist mit zwei in einem Gehäuse angeordneten, ineinanderlaufenden Spiralen ausgestattet, welche je von einem Lager getragen sind und deren für die Verdichtungswirkung erforderliche Relativbewegung zueinander durch eine gegenseitige Versetzung ihrer Rotationsachsen erzeugt wird, wobei zum Zwecke der Kompensation der von den Spiralen auf die Lager ausgeübten Axialkräfte an der Innenseite eines mit der ersten Spirale verbundenen Druckkranzes Druckkammern vorgesehen sind, welche unter Druckeinwirkung der vom Spiralverdichter eingespeisten Druckluft die beiden Spiralen einander zugewandt drücken.

In zunehmendem Maße wird im Bereich der Schienenfahrzeuge ölfreien Spiralverdichtern erhöhte Aufmerksamkeit gewidmet, insbesondere um den Anfall ölhaltigen Kondensats zu vermeiden und um die Wartung zu vereinfachen. Aufgrund der gegenüber heutigen handelsüblichen, ölfreien Spiralverdichtern im Schienenfahrzeugeinsatz stark zu vergrößernden Leistung (z. B. Ansaugvolumenstrom von ca. 1.600 l/min) und der damit verbundenen hohen Belastungen des Spiralverdichters ist eine einfache Vergrößerung derartiger Verdichter nicht möglich, insbesondere im Hinblick auf die sehr hohen Axialkräfte. welche die Neigung besitzen, die Spiralen des Verdichters auseinanderzudrücken. Bei sogenannter einseitiger Spiralanordnung ist insbesondere die Abstützung derartiger Axialkräfte problematisch, da sehr große Lager erforderlich sind. Verschärft wird diese Problematik durch die geforderte ölfreie Verdichtung, aufgrund welcher die Reibleistung der Lager nur sehr schwer abführbar ist. Verdichter mit endseitiger Spiralanordnung wurden bis dato aus den vorgenannten Gründen im Schienenfahrzeugbereich als nicht einsetzbar angesehen.

Davon ausgehend besteht die Aufgabe der Erfindung darin, einen vorzugsweise vollständig ölfrei arbeitenden Spiralverdichter mit einseitiger Spiralanordnung bei großem Ansaugvolumenstrom als auch bei großen Verdichtungsverhältnissen so auszugestalten, daß den vorgenannten Problemen hoher Axialkräfte Rechnung getragen wird; im besonderen soll trotz der geforderten Volumen- und Verdichtungsgrößen ein von hohen Axialkräften freier und somit möglichst verschleißfreier Lauf des Verdichters ermöglicht sein.

Zur Lösung dieser Aufgabe dienen die Merkmale nach dem Kennzeichnungsteil des Patentanspruches 1.

Bei einseitiger Anordnung der Spiralen, nämlich der antreibenden und der geschleppten Spirale, ist durch die von den Verdichtungstaschen des Spiralverdichters gespeisten Druckkammern in sehr einfacher Weise eine Vorrichtung geschaffen, mittels welcher den sehr hohen, auf die Lager wirkenden Axialkräften entgegengewirkt werden kann; es ist mithin eine Kompensation dieser Axialkräfte erzielbar. Trotz der hohen Umlaufgeschwindigkeiten der beiden Spiralen ist die Funktion der Druckkammern bei insbesondere Trockenlaufeigenschaften der die Druckkammern begrenzenden Dichtungen sichergestellt, da nur eine geringe Relativgeschwindigkeit zwischen den Spiralen, also auch im Bereich des Druckkranzes und der mit dem Druckkranz die Druckkammern bildenden Ringscheibe besteht.

Vorteilhafte Ausgestaltungen und Weiterbildungen sind in weiteren Patentansprüchen aufgeführt.

Die Erfindung ist nachfolgend anhand eines Ausführungsbeispiels unter Bezugnahme auf die beigefügte einzige Zeichnung erläutert. Diese zeigt in Schnittansicht den Spiralverdichter nach der Erfindung.

In der Zeichnung ist ein mit einer einseitigen Spiralanordnung versehener Spiralverdichter 1 dargestellt, welcher eine erfindungsgemäße Anordnung zur Kompensation der hohen, gegenüber den Lagern des Verdichters wirkenden Axialkräfte aufweist. Der Spiralverdichter 1 ist mit einem Gehäuse 3 versehen, in welchem zwei ineinandergreifende Spiralen laufen, nämlich eine mittels einer Welle 5 angetriebene Spirale 7 und eine durch die Spirale 7 geschleppte Spirale 9. Die beiden Spiralen führen jeweils eine reine Rotationsbewegung aus; durch die rein rotatorische Bewegung der Spiralen treten keine Unwuchtkräfte auf, sofern die Spiralen jeweils in sich ausgewuchtet sind.

Die für eine Verdichtungswirkung erforderliche Relativbewegung beider Spiralen zueinander wird erzeugt, indem die Rotationsachsen 11 und 13 beider Spiralen einen gewissen Abstand zueinander aufweisen. Fernerhin ist die geschleppte Spirale 9 von einem Druckkranz 15 umgriffen, welcher mit der angetriebenen Spirale 7 (über nicht dargestellte Befestigungsmittel) fest verschraubt oder auf sonstige Weise verbunden ist. Um die Funktion des sogenannten "co-rotating"-Prinzips beider Spiralen zu gewährleisten, d.h. um jederzeit die korrekte Relativstellung der beiden Spiralen zueinander sicherzustellen, wirkt zwischen den beiden Spiralen ein "Antirotationsmechanismus" in Form einer Zwangsführung, welche z.B. aus drei von der geschleppten Spirale 9 getragenen Stützrollen 17 besteht, die in unter gleichem Winkelabstand zueinander angeordneten Bohrungen 19 im Druckkranz 15 laufen. Demnach sind drei unter einem Winkelabstand von jeweils 120° zueinander angeordneten Stützrollen drei unter gleichem Winkelabstand zueinander angeordnete Bohrungen 19 zugeordnet. Da sich der Druckkranz 15 mit der angetriebenen Spirale 7 dreht, nimmt dieser mittels der Wandungen der Bohrungen und die Stützrollen 17 die Spirale 9 mit, d.h. diese wird geschleppt, wobei die beiden Spiralen infolge der Versetzung der Rotationsachsen 11 und 13 innerhalb des Freiheitsgrades der Bohrungen "orbitierende" Bewegungen zueinander ausführen. Diese orbitierenden Bewegungen der Spiralen zueinander erzeugen zwischen diesen im Volumen sich verändernde Spiraltaschen, welche zur Verdichtung des über den Ansaugkanal 21 angesaugten Gas- bzw. Luftvolumens beitragen. Die verdichtete Luft wird durch eine im Zentrum der Spirale 9 liegende Axialbohrung 23 und einen Druckstutzen 25 aus dem Verdichtungsraum 27 ausgeschoben. Die angetriebene Welle 5 der Spirale 7 läuft in einem Lager 29, während die Welle 31 der geschleppten Spirale 9 in einem Lager 33 läuft.

Bei einem Spiralverdichter der vorstehend beschriebenen einseitigen Spiralenanordnung ist es bei komplett ölfreiem Lauf erwünscht, ein großes Verdichtungsverhältnis zu erreichen, ohne daß es infolge der daraus resultierenden Axialkräfte an den Spiralen zu einer zu starken Belastung der Lager kommt. Um diesem Problem zu begegnen, ist gemäß der Erfindung eine Vorrichtung zur Axialkraftkompensation vorgesehen. Diese Vorrichtung besteht aus Druckkammern 35, welche zwischen der Innenseite des Druckkranzes 5 und einer auf der Rückseite der Spirale 9 angebrachten Ringscheibe 37 vorgesehen sind. Im dargestellten Ausführungsbeispiel handelt es sich bei den Druckkammern 35 um die sehr niedrigen Volumina, welche jeweils zwischen der Ringscheibe 37 und der zugewandten Innenfläche des Druckkranzes 15 bestehen. Die Größe und die Formgebung der Druckkammern ist durch trockenlaufende Dichtungen 39 bestimmt, welche die Druckkammern gegenüber Außenluft d.h. gegenüber dem Außenluftvolumen zwischen Kühllufteintritt 40 und Kühlluftaustritt 41 der Spirale 9 abdichten. Im dargestellten Ausführungsbeispiel sind unter gleichem Winkelabstand von 120° zueinander jeweils zwischen den Bohrungen 19 befindlich drei Druckkammern 35 vorgesehen, welche jeweils über Bohrungen 43 mit Druckluft aus den Verdichtungstaschen 45 der Spiralen versorgt werden.

Bei Betrieb des Spiralverdichters baut sich infolge der vorstehend beschriebenen Druckversorgung der Druckkammern 35 in diesen ein Druck auf, welcher die beiden Spiralen einander zugewandt drückt, da der Druckkranz 15 mit der Spirale 7 verbunden ist und die Ringscheibe 37 im rückwärtigen Bereich der Spirale 9 von dieser getragen wird, z.B. durch mit der Spirale 9 verbundene, radiale Kühlrippen 47 bzw. durch die Lagerzapfen der Stützrollen 17, welche unter Winkelabstand zueinander die Ringscheibe 37 durchsetzen, wie in der oberen Schnitthälfte der Zeichnung ersichtlich ist. Da die Spiralen 7 und 9 mittels der vorstehend beschriebenen Vorrichtung zur Axialkraftkompensation aufeinander zugewandt gedrückt werden, werden die Lager 29 und 33 in gleichem Maße von Axialkräften entlastet, weshalb ölfrei arbeitende Spiralverdichter der beschriebenen Art auch mit großem Verdichtungsverhältnis bei großem Ansaugvolumen arbeiten können.

Außer der vorgenannten Kühlluftanordnung für die Spirale 9 ist auch an der Spirale 7 ein entsprechendes Kühlsystem vorgesehen, d.h. es besteht ein Kühllufteintritt 49 und ein Kühlluftaustritt 51; desweiteren sind mit der Spirale 7 verbundene, radiale Kühlrippen 53 vorgesehen.

### Bezugszeichenliste

- 1: Spiralverdichter
- 3: Gehäuse
- 5: Welle
- 7: Spirale
- 9: Spirale
- 11: Rotationsachse
- 13: Rotationsachse
- 15: Druckkranz
- 17: Stützrolle
- 19: Bohrung
- 21: Ansaugkanal
- 23: Axialbohrung
- 25: Druckstutzen
- 27: Verdichtungsraum
- 29: Lager
- 31: Welle
- 33: Lager
- 35: Druckkammer
- 37: Ringscheibe
- 39: Dichtung
- 40: Kühllufteintritt
- 41: Kühlluftaustritt
- 43: Bohrung
- 45: Verdichtungstasche
- 47: Kühlrippen
- 49: Kühllufteintritt
- 51: Kühlluftaustritt
- 53: Kühlrippen

## Patentansprüche

1. Ölfrei arbeitender Spiralverdichter, insbesondere zum Einsatz bei der Drucklufterzeugung für Schienenfahrzeuge, mit wenigstens zwei in einem Gehäuse (3) angeordneten, ineinanderlaufenden Spiralen (7, 9), welche je von einem Lager (29, 33) getragen sind und deren für die Verdichtungswirkung erforderliche Relativbewegung zueinander durch eine gegenseitige Versetzung ihrer Rotationsachsen (11, 13) erzeugt wird, wobei zum Zwecke der Kompensation der von den Spiralen (7, 9) auf die Lager (29, 33) ausgeübten Axialkräfte an der Innenseite eines mit der ersten (7) der ineinanderlaufenden Spiralen verbundenen Druckkranzes (15) Druckkammern (35) vorgesehen sind, welche unter Druckeinwirkung der vom Spiralverdichter eingespeisten Druckluft die beiden Spiralen (7, 9) zum Zwecke der Entlastung der Lager (29, 33) einander zugewandt drücken, **gekennzeichnet durch** folgende Merkmale:
a) die Druckkammern (35) sind zwischen der Innenseite des Druckkranzes (15) und einer an dieser anliegenden Ringscheibe (37) gebildet;
b) an ihrer von den Druckkammern (35) abgewandten Seite stützt sich die Ringscheibe (37) an mit der zweiten Spirale (9) verbundenen, radialen Kühlrippen (47) ab; und
c) die Ringscheibe (37) überlappt die Druckkammern (35) mit einer der Relativgeschwindigkeit zwischen den beiden Spiralen (7, 9) entsprechenden Gleitgeschwindigkeit;
d) die Druckkammern (35) sind über **durch** die Kühlrippen (47) sich erstreckende Bohrungen (43) und über Durchlässe in der Ringscheibe (37) von Verdichtungstaschen (45) des Spiralverdichters mit der Druckluft gespeist.

2. Ölfrei arbeitender Spiralverdichter nach Anspruch 1, **gekennzeichnet durch** folgendes Merkmal :
die Druckkammern (35) sind je **durch** eine im Druckkranz (15) eingelassene Druckkammerdichtung mit Trockenlaufeigenschaften begrenzt.

3. Ölfrei arbeitender Spiralverdichter nach einem der vorangehenden Ansprüche, **gekennzeichnet durch** drei unter einem Winkelabstand von jeweils 120° zueinander bestehende Druckkammern (35) zwischen der Innenfläche des Druckkranzes (15) und der zugewandten Innenfläche der Ringscheibe (37).

4. Ölfrei arbeitender Spiralverdichter nach einem der vorangehenden Ansprüche, **dadurch gekennzeichnet, daß** die erste Spirale (7) angetrieben ist, und daß die zweite Spirale (9) mittels einer Zwangsführung von der ersten Spirale geschleppt ist.

5. Ölfrei arbeitender Spiralverdichter nach Anspruch 4, **gekennzeichnet durch** folgende Merkmale :
a) von der dem Druckkranz (15) zugewandten Rückseite der zweiten Spirale (9) erstrecken sich drehbar gelagerte Stützrollen (17); und
b) die Stützrollen (17) rollen in Bohrungen ab, welche in den Druckkranz (15) eingelassen sind.

6. Ölfrei arbeitender Spiralverdichter nach Anspruch 4 oder 5, **gekennzeichnet durch** drei unter einem Winkelabstand von 120° zueinander an der Rückseite der zweiten Spirale (9) angeordnete, von dieser sich erstreckende Stützrollen (17), welche jeweils in den Bohrungen (19) des mit der ersten Spirale (7) verbundenen Druckkranzes (15) abrollen.

7. Ölfrei arbeitender Spiralverdichter nach einem der vorangehenden Ansprüche, **dadurch gekennzeichnet, daß** die Stützrollen (17) und die Druckkammern (35) wechselweise auf einem Teilkreis angeordnet sind.

## Claims

1. Spiral compressor operating without oil, particularly for the generation of compressed air for rail vehicles, comprising at least two spirals (7, 9) disposed in a housing (3) and engaging into each other, whereof each is supported by a bearing (29, 33) and whose movement relative to each other, which is necessary for the compressing effect, is induced by a mutual displacement of their axes of rotation (11, 13), with pressure chambers (35) being provided on the inner side of a pressure rim (15) that is connected with the first one (7) of said intermeshing spirals for the purpose of compensating the axial forces created by said spirals (7, 9) on said bearings (29, 33), which pressure chambers (35) produce a pressure while facing each other under the effect of the pressure created by the compressed air supplied by the spiral compressor, **characterised by** the following features:
(a) said pressure chambers (35) are formed between the inner side of said pressure rim (15) and an annular disk (38) bearing against the latter;
(b) on its side turned away from said pressure chambers (35), said annular disk (37) is supported on radial cooling fins (47) connected to said second spiral (9); and
(c) said annular disk (37) overlaps said pressure chambers (35) with a sliding speed corresponding to the relative speed between said two spirals (8, 9);
(d) said pressure chambers (35) are supplied with compressed air from compression pockets (45) of the spiral compressor via bores (43) extending through said cooling fins (47) and via apertures in said annular disk (37).

2. Spiral compressor operating without oil according to Claim 1, **characterized by** the following feature:
each of said pressure chambers (35) is limited by a respective pressure chamber seal recessed in said pressure rim (15) and having dry running properties.

3. Spiral compressor operating without oil, according to any of the preceding Claims, **characterised by** three pressure chambers (35) disposed at a respective angular spacing by 120° relative to each other between the inner surface of said pressure rim (15) and the facing inner surface of said annular disk (37).

4. Spiral compressor operating without oil, according to any of the preceding Claims, **characterised in that** said first spiral (7) is driven and that said second spiral (9) is dragged by said first spiral by means of forced guidance.

5. Spiral compressor operating without oil, according to Claim 4, **characterised by** the following features:
(a) supporting rollers (17) supported for rotation extend from the rear side of said second spiral (9), which faces said pressure rim (15); and
(b) said supporting rollers (17) roll in bores machined into said pressure rim (15).

6. Spiral compressor operating without oil, according to Claim 4 or 5, **characterised by** three supporting rollers (17) disposed at a respective angular spacing by 120° relative to each other on the rear side of said second spiral (9) and extending from the latter, with each of said supporting rollers rolling in said bores (19) in said pressure rim (15) connected to said first spiral (7).

7. Spiral compressor operating without oil, according to any of the preceding Claims, **characterised in that** said supporting rollers (17) and said pressure chambers (35) are disposed in alternation on a pitch circle.

## Revendications

1. Compresseur hélicoïdal fonctionnant sans huile, en particulier pour être utilisé pour la production d'air comprimé pour des véhicules ferroviaires, avec au moins deux spirales (7, 9) s'engrenant et disposées dans une carcasse (3), lesquelles sont supportées chacune par un palier (29, 33) et dont le mouvement relatif mutuel, nécessaire pour la compression, est généré par un décalage mutuel de leurs axes de rotation (11, 13), dans lequel, pour la compensation des efforts axiaux exercés par les spirales (7, 9) sur les paliers (29, 33), des chambres de mise en compression (35) sont prévues sur la face intérieure d'une couronne de compression (15) reliée avec la première (7) des spirales à engrènement, chambres qui, sous l'effet de compression de l'air comprimé alimenté par le compresseur hélicoïdal, compriment l'une vers l'autre les deux spirales (7, 9) de manière à soulager les paliers (29, 33), **caractérisé par** les particularités suivantes :
a) les chambres de mise en pression (35) sont formées entre la face intérieure de la couronne de compression (15) et un segment annulaire (37) adjacent ;
b) le segment annulaire (37) avec les ailettes de refroidissement radiales (47) reliées à la deuxième spirale (9) prend appui sur leur face éloignée des chambres de compression (35)
c) le segment annulaire (37) chevauche les chambres de mise en pression (35) avec une vitesse de glissement correspondant à la vitesse relative entre les deux spirales (7, 9) ;
d) les chambres de mise en pression (35) sont alimentées en air comprimé par les alésages qui s'étendent à travers les ailettes de refroidissement (47) et par des traversées dans le segment annulaire (37) de poches de compression (45) du compresseur hélicoïdal.

2. Compresseur à spirale fonctionnant sans huile selon la revendication 1, **caractérisé par** la particularité suivante :
les chambres de mise en pression (35) sont limitées chacune par un joint de chambre de mise en pression avec des caractéristiques de marche à sec, inséré dans la couronne de compression (15).

3. Compresseur hélicoïdal fonctionnant sans huile selon une des revendications précédente, **caractérisé par** trois chambres de mise en pression 35, disposées sous un angle de 120° l'une par rapport à l'autre entre la face intérieure de la couronne de compression (15) et la face intérieure lui faisant face du segment annulaire (37).

4. Compresseur hélicoïdal fonctionnant sans huile selon une des revendications précédente, **caractérisé en ce que** la première spirale (7) est entraînée et **en ce que** la deuxième spirale (9) est tirée au moyen d'un guidage forcé par la première spirale.

5. Compresseur hélicoïdal fonctionnant sans huile selon la revendication 4, **caractérisé par** les particularités suivantes :
a) à partir de la face arrière de la deuxième spirale (9) faisant face à la couronne de compression (15) s'étendent des rouleaux d'appui (17) pivotables ;
b) les rouleaux d'appui (17) se déplacent dans des alésages qui sont insérés dans la couronne de compression (15).

6. Compresseur hélicoïdal fonctionnant sans huile selon la revendication 4 ou 5, **caractérisé par** trois rouleaux d'appui disposés sous un angle de 120° l'un par rapport à l'autre sur la face arrière de la deuxième spirale (9) et partant de celle-ci (17), lesquels se déplacent dans les alésages (19) de la couronne de compression (15) reliée à la première spirale (7).

7. Compresseur hélicoïdal fonctionnant sans huile selon une des revendications précédentes, **caractérisé en ce que** les rouleaux d'appui (17) et les chambres de compression (35) sont disposés alternativement sur un cercle primitif de référence.
